# EUROPÄISCHE PATENTSCHRIFT

(11) **EP 1 742 795 B1**
(45) Veröffentlichungstag und Bekanntmachung des Hinweises auf die Patenterteilung: **05.11.2008**
(21) Anmeldenummer: 05739518.8
(22) Anmeldetag: 08.04.2005
(51) Int. Cl.: B41F 13/004, B41F 13/14

(54) **DIREKTANTRIEB FÜR EINEN ZYLINDER EINER VERARBEITUNGSMASCHINE**
DIRECT DRIVE FOR A CYLINDER OF A CONVERTING MACHINE
ENTRAINEMENT DIRECT POUR UN CYLINDRE D'UNE MACHINE DE TRANSFORMATION

(30) Priorität: 16.04.2004 DE 102004019136
(43) Veröffentlichungstag der Anmeldung: 17.01.2007
(62) Teilanmeldung aus: 08004353.2
(73) Patentinhaber: manroland AG, 63075 Offenbach (DE)
(72) Erfinder: SCHILD, Helmut, 61449 Steinbach/Ts. (DE); EHRHARD, Toni, 64747 Breuberg (DE)
(74) Vertreter: Stahl, Dietmar
(86) Internationale Anmeldenummer: PCT/EP2005/003692
(87) Internationale Veröffentlichungsnummer: WO 2005/100022

(56) Entgegenhaltungen:
- EP-A- 0 621 133
- EP-A- 1 000 737
- EP-A- 1 132 202
- EP-A- 1 162 064
- WO-A-98/06581
- WO-A-02/076743
- US-A- 3 717 092
- US-A- 4 137 845

## Beschreibung

Die Erfindung betrifft einen Antrieb für eine Verarbeitungsmaschine nach dem Oberbegriff von Anspruch 1.

Die Verarbeitungsmaschine umfasst wenigstens einen Direktantrieb für einen Zylinder. Der einzeln antreibbare Zylinder ist insbesondere in einer bogenförmige Bedruckstoffe (Bogenmaterial) verarbeitenden Druckmaschine bzw. Lackiermaschine einsetzbar.

### [Stand der Technik]

Ein steuerbarer Direktantrieb dieser Art ist gemäß

EP 0 812 683 A1 für eine Verarbeitungsmaschine bekannt. Vom vorzugsweise für den Transport des Bogenmaterials vorgesehenen Räderzug einer Bogenoffsetdruckmaschine entkoppelt ist ein Plattenzylinder oder ein Gummituchzylinder zumindest eines Druckwerkes mittels Einzelantrieb in vorgebbarer Weise antreibbare. In einer Weiterbildung ist der Plattenzylinder oder sind der Plattenzylinder und der Gummituchzylinder zur Durchführung von Umfangsregisterkorrekturen gegenüber den übrigen Zylindern antreibbare. In einer weiteren Ausbildung sind der Plattenzylinder und/oder der Gummituchzylinder zur Durchführung von Drucklängenkorrekturen gegenüber den übrigen Zylindern antreibbar.

Weiterhin ist durch nicht näher angegebene mechanische Mittel bei Bedarf eine Seitenregisterkorrektur realisierbar, indem der in Seitengestellen gelagerte Plattenzylinder nebst dem zugeordneten Antrieb in Plattenzylinder-Achsrichtung verschiebbar gelagert ist.

Aus EP-A-1 132 202 ist eine Offsetdruckmaschine, insbesondere eine Rollenrotationsdruckmaschine, bekannt, welche einen Direktantrieb für einen Zylinder, insbesondere einen Formzylinder, umfasst. Der Direktantrieb umfasst einen konzentrisch zur Zylinderachse des Zylinders, speziell einem Zapfen, und auf diesem Zapfen (in Umfangsrichtung) fixiert angeordneten Rotor. Konzentrisch zum Rotor ist weiterhin ein Stator angeordnet, welcher an einer Seitenwand der Offsetdruckmaschine fixiert ist. Fluchtend zur Zylinderachse ist endseitig am Zapfen eine Vorrichtung, vorzugsweise ein Linearmotor, zur seitlichen Verschiebung des Zylinders für die Seitenregisterverstellung angeordnet. Der Betrag der seitlichen Verschiebung kann eine derartige Grösse aufweisen, dass bei beidseitigem Abrücken der Zapfen vom Zylinderkörper dieser freigegeben wird und bei Bedarf aus der Druckmaschine entnommen werden kann. Es ist hierbei eine hülsenförmige Druckform des Zylinders wechselbar.

Weiterhin ist gemäß EP-A-1 000 737 A1 eine Druckmaschine mit einer drehantreibbaren Zylinderhülse bekannt, die an beiden Enden mit vorspringenden Achsstummeln direkt im Maschinengestell gelagert ist und eine mitdrehbare, durch die Zylinderhülse verlaufende Welle aufweist. Fluchtend zu einem der Achsstummel bzw. zur Wellenachse sind ein Antriebsgehäuse und ein endseitig an diesem Antriebsgehäuse fixierter Antriebsmotor angeordnet. Das Antriebsgehäuse umfasst dabei eine Reibscheibe, welche einer endseitig an Achsstummel angeordneten Mitnehmerklaue zugeordnet ist. Im Abstand zur Reibscheibe ist im Antriebsgehäuse weiterhin ein Stellmechanismus für das Seitenregister angeordnet, welcher auf die Welle wirkt und einen achsparallel zur Wellenachse angeordneten Stellmotor umfasst. Im Abstand zum Stellmechanismus ist im Antriebgehäuse weiterhin eine mit der Welle gekoppelte Axialkupplung angeordnet. Der am Antriebsgehäuse zugeordnete Antriebsmotor ist mit seiner Ausgangswelle mit der Axialkupplung gekoppelt.

### [Aufgabe der Erfindung]

Der Erfindung liegt die Aufgabe zu Grunde einen Antrieb der eingangs genannten Art derart weiterzubilden, dass der bauliche Aufwand für notwendige Seitenregisterkorrekturen bei einem einzeln antreibbaren Zylinder spürbar verringert ist.

Die Aufgabe wird erfindungsgemäß durch die Ausbildungsmerkmale von Anspruch 1 gelöst. Weiterbildungen ergeben sich aus den abhängigen Ansprüchen.

Ein erster Vorteil der Erfindung besteht darin, dass neben dem Direktantrieb eines einzelnen Zylinders - und bei Bedarf dessen Umfangsregisterkorrektur - zusätzlich eine separate Seitenregisterkorrektur mit geringem Aufwand realisierbar ist.

Ein zweiter Vorteil ist darin begründet, dass mittels Direktantrieb und separater Seitenregisterkorrektur eine kompakte, Platz sparende Bauweise für einen Einzelantrieb eines Zylinders erzielbar ist. Dabei ist kein zusätzlicher Bauraum erforderlich, da im Inneren eines gestellfesten Antriebsmotors für den Direktantrieb - und bei Bedarf für die Umfangsregisterkorrektur - eines Zylinders zusätzlich ein separater Antrieb für mögliche Seitenregisterkorrekturen dieses Zylinders gestellfest angeordnet ist.

Von Vorteil ist weiterhin, dass bei einer Seitenregisterkorrektur lediglich der rotierbare Antriebsteil des Direktantriebes für einen Zylinder mit dem in Seitengestellen gelagerten Zylinder in Achsrichtung verschiebbar ausgebildet ist.

Vorteilhaft ist ferner, dass einzeln antreibbare Zylinder vorzugsweise als Plattenzylinder in Offsetdruckwerken und/oder Formzylinder in Lackierwerken von Verarbeitungsmaschinen mittels Direktantrieb, bei Bedarf mit Umfangsseitenregisterkorrektur, und einer separaten Seitenregisterkorrektur ausführbar sind.

Die Erfindung soll an einem Ausführungsbeispiel näher erläutert werden. Dabei zeigen schematisch:
- Fig. 1: eine Bogenrotationsdruckmaschine mit ei- nem Offsetdruck- und einem Lackwerk,
- Fig. 2: einen Direktantrieb mit Seitenregister- korrektur für einen Zylinder,

Eine Verarbeitungsmaschine für bogenförmige Bedruckstoffe weist beispielsweise mehrere Druckwerke 1 und zumindest ein Lackwerk 2 auf. In Fig. 1 ist ein an sich bekanntes Druckwerk 1 mit einem Gummituchzylinder 8, einem Plattenzylinder 6 sowie einem dem Plattenzylinder 6 zugeordneten Farbwerk 7 gezeigt. Bei Bedarf ist dem Plattenzylinder 6 ein Feuchtwerk zugeordnet (nicht gezeigt). Dem Druckwerk 1 ist in Förderrichtung 5 des Bedruckstoffes ein Lackwerk 2 nachgeordnet, welches einen Formzylinder 10 und eine Dosiereinrichtung 11, 12 aufweist. Im vorliegenden Beispiel ist das Dosiersystem 11, 12 durch ein gerasterte Auftragwalze 11 und ein Kammerrakelsystem 12 gebildet. Dem Lackwerk 2 ist in Förderrichtung 5 ein Ausleger 3 nachgeordnet, welcher ein endlos umlaufendes Fördersystem 4 zum Transport und Ablegen der bogenförmigen Bedruckstoffe auf einem Stapel aufweist. Für den Bedruckstofftransport sind dem Gummituchzylinder im Druckwerk 1, dem Formzylinder 10 im Lackwerk 2 sowie zwischen den Druck/Lackwerken 1, 2 Transportzylinder 9 angeordnet. Im vorliegenden Beispiel sind die Transportzylinder 9 als Bogenführungszylinder ausgebildet und sind antriebsseitig mit einem durchgehenden Räderzug, d.h. geschlossenen Räderzug, verbunden, welcher mit einem Hauptantrieb gekoppelt und antreibbar ist.

Der Gummituchzylinder 8 jedes Druckwerkes 1 ist in erster Ausbildung mit dem Räderzug für die Transportzylinder 9 mechanisch gekoppelt oder ist in zweiter Ausbildung davon entkoppelt, d. h. er weist einen separaten Direktantrieb Einzelantrieb) auf.

Jeder Plattenzylinder 6 und jeder Formzylinder 10 weisen jeweils einen eigenen, vom Räderzug der Transportzylinder 9 mechanisch entkoppelten Direktantrieb (Einzelantrieb) auf, der in vorgebbarer Weise gegenüber diesen Transportzylindern 9 und bei Bedarf gegenüber jedem Gummituchzylinder 8 antreibbar ist.

Da jeder Direktantrieb von Plattenzylinder 6 und Formzylinder 10 in jedem Druck-/Lackwerk 1, 2 identisch ist, soll nachstehend ein Antrieb an einem Plattenzylinder 6 bzw. einem Formzylinder 10 näher erläutert werden. Der Direktantrieb ist endseitig an dem Platten-/Formzylinder 6, 10 lösbar angeordnet und besteht aus einem am Platten-/Formzylinder 6, 10 angeordneten Rotor 14 und einem dazu konzentrisch angeordneten, am Seitengestell 13 lösbar fixierten Stator 15. Ein gestellfest angeordneter Registermotor 16 ist mit einem Zahnradgetriebe 17, 18 gekoppelt und dieses Zahnradgetriebe 17, 18 ist in Richtung Platten-/Formzylinder 6, 10 mit einem Schraubengetriebe 19, 20, 21, 22 gekoppelt, welches mittels einer axial / rotativen Kopplung 23, 24 mit dem Platten- bzw. Formzylinder 6, 10 gekoppelt ist.

Der Rotor 14 ist ringförmig ausgebildet und der gestellfeste Registermotor 16 ist im Inneren des Rotors 14 angeordnet und schaltungstechnisch mit einer Maschinensteuerung der Verarbeitungsmaschine gekoppelt.

Das Zahnradgetriebe 17, 18 ist durch ein am Registermotor 16 angeordnetes Ritzelzahnrad 17 und ein, mit dem Ritzelzahnrad 17 in Eingriff stehendes weiteres Zahnrad 18, beispielsweise ein innenverzahntes Zahnrad 18, gebildet. Dieses Zahnrad 18 ist mit dem Schraubengetriebe 19, 20, 21, 22 gekoppelt, indem das Zahnrad 18 auf einer Registerwelle 19 endseitig fixiert ist. Die Registerwelle 19 weist in Richtung Platten- bzw. Formzylinder 6, 10 eine Schraubenspindel 21 auf, welche ein Schraubgelenk in einer gestellfesten Halterung 20 bildet. Die Registerwelle 19 ist in der Halterung 20 mittels einer axialen Führung 22, vorzugsweise einer Buchse, gelagert. Am anderen Ende ist an der Registerwelle 19 die Kopplung 23, 24 angeordnet ist, welche eine beidseitige Axiallagerung 23 auf der Registerwelle 19 und eine mit dem Rotor 14 gekoppelte, rotativ in die beidseitige Axiallagerung 23 eingreifende, vorzugsweise ringförmige Scheibe 24 aufweist. Die bevorzugt ringförmige Scheibe 24 greift frei drehend in die beidseitige Axiallagerung 23 ein.

Die Scheibe 24 ist lösbar mit dem Form-/Plattenzylinder 6, 10 verbunden.

Bevorzugt ist der Rotor 14 mittels eines Flansches 25 mit dem Platten-/Formzylinder 6, 10 lösbar verbunden und die Scheibe 24 ist lösbar am Flansch 25 fixiert.

Vorzugsweise ist der Registermotor 16 mit der Halterung 20 und dem Stator 15 lösbar am Seitengestell 13 fixiert.

Die Wirkungsweise ist wie folgt. Der Direktantrieb (Rotor 14, Stator 15) wird in vorgebbarer Weise als Einzelantrieb für den Plattenzylinder 6 bzw. Formzylinder 10 angetrieben. Zur Seitenkorrektur des Platten-/Formzylinders 6, 10 wird der Registermotor 16 von der Maschinensteuerung angesteuert und treibt das Ritzelzahnrad 16 (nach vorgegebener Drehrichtung) und das im Eingriff stehende Zahnrad 18 an. Das Zahnrad 18 treibt die Registerwelle 19 an, welche über das Schraubgelenk (Schraubenspindel 21, Halterung 20) eine Drehbewegung um die Achse der Registerwelle 19 kombiniert mit einer Schubbewegung in Achsrichtung (auf den Platten-/Formzylinder 6, 10 zu bzw. von diesen weg) realisiert. Die Schubbewegung (in Achsrichtung) der Registerwelle 19 erfolgt in der gestellfesten Führung 21 entsprechend eines vorgegebenen Hubes 30 und wirkt über die beidseitige Axiallagerung 23 auf die Scheibe 24. Da die Scheibe 24 mit dem Platten-/Formzylinder 6, 10 verbunden ist, erfolgt eine axiale Verschiebung (Doppelpfeil) des Platten- bzw. Formzylinders 6, 10 im Seitengestell 13 in Verbindung mit dem Rotor 14.

### [Bezugszeichenliste]

- 1 -: Druckwerk
- 2 -: Lackwerk
- 3 -: Ausleger
- 4 -: Fördersystem
- 5 -: Förderrichtung
- 6 -: Plattenzylinder
- 7 -: Farbwerk
- 8 -: Gummituchzylinder
- 9 -: Transportzylinder
- 10 -: Formzylinder
- 11 -: Auftragwalze
- 12 -: Kammerrakel
- 13 -: Seitengestell
- 14 -: Rotor
- 15 -: Stator
- 16 -: Registermotor
- 17 -: Ritzelzahnrad
- 18 -: Zahnrad
- 19 -: Registerwelle
- 20 -: Halterung
- 21 -: Schraubenspindel
- 22 -: Führung (axial)
- 23 -: Axiallagerung
- 24 -: Scheibe
- 25 -: Flansch
- 26 -:
- 27 -:
- 28 -:
- 29 -:
- 30 -: Hub

## Patentansprüche

1. Antrieb für eine Verarbeitungsmaschine mit wenigstens einem Druck- und/oder Lackwerk, wobei ein Zylinder einen Direktantrieb aufweist, in Seitengestellen gelagert, mit einem auf den Räderzug der Zylinder / Trommeln für den Bedruckstofftransport und gegebenenfalls Gummituchzylinder wirkenden weiteren Antrieb, wobei der Direktantrieb von dem weiteren Antrieb mechanisch entkoppelt und in vorgebbarer Weise gegenüber den mittels Räderzug antreibbaren Zylindern /Trommeln antreibbar ist,
**dadurch gekennzeichnet,**
**dass** der Direktantrieb einen lösbar endseitig an dem Zylinder (6, 10) angeordneten Rotor (14) und einen dazu konzentrisch angeordneten, am Seitengestell (13) lösbar fixierten Stator (15) aufweist, dass der Rotor (14) ringförmig ausgebildet und ein gestellfester Registermotor (16) im Inneren des Rotors (14) angeordnet und schaltungstechnisch mit einer Maschinensteuerung gekoppelt ist, dass der gestellfeste Registermotor (16) mit einem Zahnradgetriebe (17, 18) gekoppelt ist, und dass das Zahnradgetriebe (17, 18) mit einem Schraubengetriebe (19, 20, 21, 22) gekoppelt ist, welches mittels einer axial/rotativen Kopplung (23, 24) mit dem Zylinder (6, 10) gekoppelt ist.

2. Antrieb nach Anspruch 1,
**dadurch gekennzeichnet,**
**dass** das Zahnradgetriebe (17, 18) durch ein am Registermotor (16) angeordnetes Ritzelzahnrad (17) und ein, mit dem Ritzelzahnrad (17) in Eingriff stehendes Zahnrad (18) gebildet ist, dass das Zahnrad (18) mit dem Schraubengetriebe (19, 20, 21, 22) gekoppelt ist, indem dieses auf einer Registerwelle (19) endseitig fixiert ist, die Registerwelle (19) eine Schraubenspindel (21) aufweist, welche ein Schraubgelenk in einer gestellfesten Halterung (20) bildet, und die Registerwelle (19) in der Halterung (20) mittels einer axialen Führung (22) gelagert ist und dass am anderen Ende an der Registerwelle (19) die Kopplung (23, 24) angeordnet ist, welche eine beidseitige Axiallagerung (23) auf der Registerwelle (19) und eine mit dem Rotor (14) gekoppelte, rotativ in die Axiallagerung (23) eingreifende Scheibe (24) aufweist.

3. Antrieb nach Anspruch 1,
**dadurch gekennzeichnet,**
**dass** der Zylinder (6, 10) ein Plattenzylinder (6) ist.

4. Antrieb nach Anspruch 1,
**dadurch gekennzeichnet,**
**dass** der Zylinder (6, 10) ein Formzylinder (10) ist.

5. Antrieb nach Anspruch 2,
**dadurch gekennzeichnet,**
**dass** der Registermotor (16) mit der Halterung (20) und dem Stator (15) lösbar am Seitengestell (13) fixiert ist.

6. Antrieb nach Anspruch 1,
**dadurch gekennzeichnet,**
**dass** der Rotor (14) mittels eines Flansches (25) mit dem Zylinder (6, 10) lösbar verbunden ist und die Scheibe (24) lösbar am Flansch (25) fixiert ist.

## Claims

1. A drive for a processing machine with at least one printing and/or coating system, wherein a cylinder comprises a direct drive, mounted in side stands, with a further drive acting on the wheel drawing device of the cylinders/drums for the print material transport and rubber blanket cylinder if applicable, wherein the direct drive is mechanically decoupled from the further drive and drivable in a predeterminable manner relative to the cylinders/drums drivable by means of the wheel drawing device,
**characterized in that**
the direct drive comprises a rotor (14) detachably arranged on the end, side on the cylinder (6, 10) and a stator (15) arranged concentrically to said rotor and detachably fixed to the side stand (13), that the rotor (14) is embodied ring-shaped and a stand-fixed register motor (16) is arranged in the interior of the rotor (14) and coupled with a machine control for switching, that the stand-fixed register motor (16) is coupled with a gearing (17, 18) and that the gearing (17, 18) is coupled with a worm gear (19, 20, 21, 22) which is coupled with the cylinder (6, 10) by means of an axial/rotative coupling (23, 24).

2. The drive according to Claim 1,
**characterized in that**
the gearing (17, 18) is formed by a pinion (17) arranged on the register motor (16) and a gear (18) meshing with the pinion (17), that the gear (18) is coupled with the worm gear (19, 20, 21, 22) **in that** said gear is fixed on the end side on a register shaft (19), the register shaft (19) comprises a screw (21), which forms a screw joint in a stand-fixed holding device (20) and the register shaft (19) is mounted in the holding device (20) by means of an axial guide (22) and that on the other end on the register shaft (19) the coupling (23, 24) is arranged which comprises an axial bearing (23) on both sides on the register shaft (19) and a disc (24) coupled with the rotor (14) rotatively engaging in the axial bearing (23).

3. The drive according to Claim 1,
**characterized in that**
the cylinder (6, 10) is a plate cylinder (6).

4. The drive according to Claim 1,
**characterized in that**
the cylinder (6, 10) is a form cylinder (10).

5. The drive according to Claim 2,
**characterized in that**
the register motor (16) with the holding device (20) and the stator (15) is detachably fixed to the side stand (13).

6. The drive according to Claim 1,
**characterized in that**
the rotor (14) is detachably connected with the cylinder (6, 10) by means of a flange (25) and the disc (24) is detachably fixed on the flange (25).

## Revendications

1. Entraînement pour une machine de façonnage, avec au moins un élément d'impression et/ou de peinture, un cylindre comportant un entraînement direct, logé dans des châssis latéraux, avec un entraînement supplémentaire agissant sur l'engrenage des cylindres / tambours pour le transport du tissu à imprimer et le cas échant du cylindre porte-blanchet, l'entraînement direct étant mécaniquement désacouplé de l'entraînement supplémentaire et susceptible d'être entraîné de façon prédefinissable par rapport aux cylindres / tambours susceptibles d'être entraînés au moyen de l'engrenage,
**caractérisé en ce que**
l'entraînement direct comporte un rotor (14) disposé de façon amovible sur l'extrémité du cylindre (6, 10) et un stator (15) disposé de façon concentrique à ce dernier, fixé de façon amovible sur le châssis latéral (13), **en ce que** le rotor (14) est conçu sous forme annulaire et **en ce qu'**un moteur de repérage (16) stationnaire sur le châssis est disposé à l'intérieur du rotor (14) et couplé par technique de câblage avec une commande de la machine, **en ce que** le moteur de repérage (16) stationnaire sur le châssis est couplé avec une transmission par engrenages (17, 18) et **en ce que** la transmission par engrenages (17, 18) est couplée avec un mouvement à vis (19, 20, 21, 22) qui au moyen d'un couplage axial/rotatif (23, 24) est couplé au cylindre (6, 10).

2. Entraînement selon la revendication 1,
**caractérisé en ce que,**
la transmission par engrenages (17, 18) est formée par une roue dentée de pignon (17) disposée sur le moteur de repérage (16) et par une route dentée (18) qui est en engagement avec la roue dentée de pignon (17), **en ce que** la roue dentée (18) est couplée avec le mouvement à vis (19, 20, 21, 22), **en ce que** ce dernier est fixé sur le côté extrémité sur un arbre de repérage (19), **en ce que** l'arbre de repérage (19) comporte une broche à vis (21) qui forme une articulation à vis dans une attache (20) stationnaire sur le boîtier, et **en ce que** l'arbre de repérage (19) est logé dans l'attache (20) au moyen d'un guide axial (22) et **en ce que** l'accouplement (23, 24) comportant un logement axial bilatéral (23) sur l'arbre de repérage (19) et un disque (24) couplé avec le rotor (14), s'engageant de façon rotative sur le logement axial (23) est disposé sur l'autre extrémité, sur l'arbre de repérage (19).

3. Entraînement selon la revendication 1,
**caractérisé en ce que,**
le cylindre (6, 10) est un cylindre porte-plaque (6).

4. Entraînement selon la revendication 1,
**caractérisé en ce que**
le cylindre (6, 10) est un cylindre gravé (10).

5. Entraînement selon la revendication 2,
**caractérisé en ce que,**
le moteur de repérage (16) est fixé de façon amovible sur le châssis latéral (13) avec l'attache (20) et le stator (15).

6. Entraînement selon la revendication 1,
**caractérisé en ce que,**
le rotor (14) est relié de façon amovible au moyen d'une bride (25) avec le cylindre (6, 10) et **en ce que** le disque (24) est fixé de façon amovible sur la bride (25).
